# EUROPÄISCHE PATENTSCHRIFT

(11) **EP 0 283 567 B1**
(45) Veröffentlichungstag und Bekanntmachung des Hinweises auf die Patenterteilung: **29.07.1992**
(21) Anmeldenummer: 87116490.1
(22) Anmeldetag: 09.11.1987
(51) Int. Cl.: F21V 19/00

(54) **Distanzstück für Leuchten mit rohrförmigen Lampen**
Distance element for tubular lamp fixture
Pièce d'écartement pour armature à lampe tubulaire

(30) Priorität: 20.03.1987 CH 1065/87
(43) Veröffentlichungstag der Anmeldung: 28.09.1988
(73) Patentinhaber: INVENTIO AG, CH-6052 Hergiswil NW (CH)
(72) Erfinder: Ringwald, Egon, CH-6010 Kriens (CH); Arato, Laszlo, CH-6374 Buochs (CH)

(56) Entgegenhaltungen:
- CH-A- 347 264
- FR-A- 1 347 017
- FR-A- 2 016 439
- US-A- 3 176 260

## Beschreibung

Die Erfindung betrifft eine Einrichtung für eine schraubenlose, lösbare Verbindung einer Leuchtstofflampenfassung mit einem Fassungsträger.

Solche Einrichtungen ermöglichen, Fassungen mit Leuchtengehäusen oder mit Montageschienen mittels verrastenden Vorrichtungen zu verbinden.

CH-A-347 264 beschreibt eine U-förmige Einrichtung für eine Verbindung einer Leuchtstofflampenfassung mit einem Fassungsträger mittels einer Schraube, mit einem Steg, einem ersten und einem zweiten abgewinkelten Schenkel, einer Öffnung für die Aufnahme der Leuchtsofflampenfassung und je einer Rastfeder an jedem Schenkel zur Befestigung der Leuchtstofflampenfassung.

Es ist eine Einrichtung gemäss DE-U-1 909 363 bekannt, bei der eine Leuchtstofflampenfassung ohne Fassungsfuss auf einem Befestigungswinkel angeordnet ist. Der Fuss des Befestigungswinkels ist mittels einer Nase und einer Kralle in die Montageschiene eingerenkt.

Die Verwendung von Befestigungswinkeln mit Füssen zur Halterung von Fassungen hat den Nachteil, dass spezielle Fassungen ohne Füsse nötig sind. Als weiterer Nachteil kommt hinzu, dass die elektrische Anschlussleitung durch die Montageschiene und durch den Befestigungswinkel hindurch geführt werden muss.

Hier will die Erfindung Abhilfe schaffen. Die Erfindung, wie sie in den Ansprüchen gekennzeichnet ist, löst die Aufgabe, eine auf im Fassungsträger bestehende Ausnehmungen aufsetzbare Einrichtung zur Einhaltung eines vorgegebenen Abstandes zwischen einer handelsüblichen Leuchtstofflampe und dem Fassungsträger zu schaffen, wobei zur Halterung der Leuchtstofflampe handelsübliche, verrastbare Fassungen mit einem Fassungskörper und einem Fassungsfuss verwendet werden sollen.

Die durch die Erfindung erreichten Vorteile sind im wesentlichen darin zu sehen, dass bei der Anwendung von starterlosen Zündsystemen der zur Nutzung des Fassungsträgers als Zündelektrode notwendige Abstand zwischen Fassungsträger und Leuchtstofflampe mit der bereits vorhandenen Fassung realisierbar ist. Dadurch lassen sich Leuchten mit Leuchtstofflampen mit einfachsten Mitteln auf starterlosen Betrieb umbauen oder bei Leuchten mit starterlosen Zündsystemen handelsübliche Leuchtstofflampen mit je nach Lampentyp variierenden Glaskolbendurchmessern einsetzen.

Eine U-förmige Einrichtung für eine schraubenlose, lösbare Verbindung einer Leuchtstofflampenfassung mit einem Fassungsträger nach US-A-3 176 260 besitzt einen Steg, einen ersten und einen zweiten abgewinkelten Schenkel mit Rasteinrichtungen zur Befestigung der Leuchtstofflampenfassung und einen auf zwei Seiten aus dem Steg geschnittenen und an der dritten Seite, die mit dem Steg fest verbunden ist, nach oben, von den Schenkeln weg gebogenen Streifen, wobei die durch das Biegen des Streifens entstandene Öffnung im Steg gleichzeitig zur Aufnahme der Leuchtstofflampenfassung dient.

FR-A-2 016 439 offenbart eine brückenförmige Einrichtung für eine schraubenlose, lösbare Verbindung einer Leuchtstofflampenfassung mit einem Fassungsträger, mit einem Steg, einem ersten und einem zweiten abgewinkelten Stützschenkel und mit zwei aus den Stützschenkeln geschrittenen Federzungen, welche Federzungen an der der mit dem Steg fest verbundenen Seite gegenüberliegenden Seite jeweils einen nach auswärts gerichteten, hakenförmigen Rand zur Verankerung der Einrichtung am Fassungsträger aufweisen.

Im folgenden wird die Erfindung anhand von lediglich einen Ausführungsweg darstellenden Zeichnungen näher erläutert. Es zeigen:
- Fig. 1: eines der die Fassungen für zwei Leuchtstofflampen tragenden Enden eines Leuchtengehäuses in perspektivischer Darstellung,
- Fig. 2: eine schematische Querschnittsansicht eines auf einem Fassungsträger montierten Distanzstückes mit Fassung und Leuchtstofflampe und
- Fig. 3: eine Perspektivansicht eines erfindungsgemässen, aus einem einzigen Stück gefertigten Distanzstückes.

In den Fig. 1 bis 3 ist mit 1 ein im Querschnitt trapezförmiges Leuchtengehäuse bezeichnet, dessen Seitenwände als Fassungsträger 1.1 dienen und in denen je eine Durchstecköffnung 1.11 und je ein Zentrierloch 1.12 zur Aufnahme einer handelsüblichen Fassung 2 angebracht sind. Die Fassung 2 besteht aus einem Fassungskörper 2.1 und einem Fassungsfuss 2.2, der Federelemente 2.21 und einen Zentriernocken 2.22 aufweist. Je ein Ende einer Leuchtstofflampe (rohrförmigen Lampe) 3 mit einem Glaskolben 3.1 ist mit einem Sockel 3.2 abgeschlossen und über Kontaktstifte 3.21 mit dem Fassungskörper 2.1 verbunden. Ein brückenförmiges Distanzstück 4 wird von einem ersten Stützschenkel 4.1, einem zweiten Stützschenkel 4.2 und einem Steg 4.3 gebildet, an dem eine Durchstecköffnung 4.31 und ein Zentrierloch 4.32 angebracht sind. Eine auf drei Seiten aus dem Steg 4.3 geschnittene und auf der vierten, mit dem Steg 4.3 fest verbundenen Seite, nach unten herausgebogene, erste Federzunge ist mit 4.4, eine auf zwei Seiten aus dem zweiten Stützschenkel 4.2 geschnittene, zweite Federzunge ist mit 4.5 bezeichnet. Die durch das Herausbiegen der ersten Federzunge 4.4 entstandene Öffnung bildet gleichzeitig die Durchstecköffnung 4.31 für die Aufnahme der Fassung 2. Die Enden der Federzungen 4.4; 4.5 sind jeweils als ein von der Durchstecköffnung 4.31 weg nach auswärts gerichteter, hakenförmiger Rand 4.41; 4.51 ausgebildet. Ein zwischen dem Fassungsträger 1.1 und dem Glaskolben 3.1 vorgegebener Abstand weist die Bezugsziffer 5 auf.

Üblicherweise werden zur Halterung und Abstandhaltung von rohrförmigen Lampen Durchsteckfassungen mit Fassungskörper und Fassungsfuss verwendet. Die Fassung 2 wird durch die in einer Lampengehäusewand oder in einer Montageschiene, beide im weiteren Fassungsträger 1.1 genannt, angebrachte Durchstecköffnung 1.11 von der Innenseite her durchgestossen, bis die Federelemente 2.21 des Fassungsfusses 2.2 mit dem Fassungsträger 1.1 verrasten. Gleichzeitig greift der Zentriernocken 2.22 in das Zentrierloch 1.12 ein und zentriert dabei die Fassung 2. Der Abstand 5 des Glaskolbens 3.1 von dem Fassungsträger 1.1 wird durch die Höhe des Fassungskörpers 2.1 bestimmt und liegt üblicherweise im Zentimeterbereich.

Die bei starterloser Zündung notwendige Zündelektrode besteht entweder aus einem Metallstreifen längs des Glaskolbens 3.1 oder aber bei Verminderung des Abstandes 5 auf einige Zehntelmillimeter aus dem Fassungsträger 1.1 selber. Bei der Anwendung der starterlosen Zündung unter Ausnützung der oben genannten, handelsüblichen Fassungen und Leuchtstoffröhren gewährleistet das Distanzstück 4 den dazu erforderlichen Abstand 5. Durch den Aufbau des Distanzstückes 4 ist selbst bei Leuchten mit starterlosen Systemen die Möglichkeit gegeben, Leuchtstofflampen mit verschiedenen Glaskolbendurchmessern an den geforderten Abstand 5 anzupassen. Anstelle der Fassung 2 wird das brückenförmige Distanzstück 4 auf der Innenseite des Fassungsträgers 1.1 auf die Durchstecköffnung 1.11 aufgesetzt. Der durch die starterlose Zündung vorgegebene Abstand 5 sowie der je nach Leuchtstofflampentyp variierende Glaskolbendurchmesser wird mit der Massgabe der Höhe der Stützschenkel 4.1; 4.2 berücksichtigt. Zur Verankerung des Distanzstückes 4 untergreifen die nach auswärts gerichteten, hakenförmigen Ränder 4.41; 4.51 der Federzungen 4.4; 4.5 durch die Durchstecköffnung 1.11 hindurch den Fassungsträger 1.1. Die Fassung 2 wird nun nicht mehr durch die Durchstecköffnung 1.11, sondern vom Steg 4.3 her durch die Durchstecköffnung 4.31 bis zum Verrasten der Federelemente 2.21 durchgestossen. Das Zentrierloch 4.32 ist funktionell und in den Abmessungen identisch mit dem Zentrierloch 1.12.

## Patentansprüche

1. Einrichtung für eine schraubenlose, lösbare Verbindung einer Leuchtstofflampenfassung (2) mit einem Fassungsträger (1.1), mit
- einem brückenförmigen Distanzstück (4), das einen Steg (4.3), mindestens einen abgewinkelten, ersten Stützschenkel (4.1) und mindestens einen abgewinkelten, zweiten Stützschenkel (4.2) aufweist zum Aufsetzen des Distanzstücks (4) auf eine Ausnehmung (1.11) im Fassungsträger (1.1) und zur Halterung des Stegs (4.3) mittels der Stützschenkel (4.1; 4.2) im Abstand zur Ausnehmung (1.11) im Fassungsträger (1.1),
- welches Distanzstück (4) mindestens eine auf drei Seiten aus dem Steg (4.3) geschnittene und an der vierten, mit dem Steg (4.3) fest verbundenen Seite, nach unten auf diejenige Seite des Stegs (4.3), auf der sich die Stützschenkel (4.1; 4.2) befinden, herausgebogene, erste Federzunge (4.4) aufweist,
- wobei die durch das Herausbiegen der ersten Federzunge (4.4) entstandene Öffnung im Steg (4.3) gleichzeitig eine Durchstecköffnung (4.31) für die Aufnahme der Leuchtstofflampenfassung (2) ist,
- welches Distanzstück (4) mindestens eine auf zwei Seiten aus dem zweiten Stützschenkel (4.2) geschnittene, zweite Federzunge (4.5) aufweist,
- wobei beide Federzungen (4.4; 4,5) an der der mit dem Steg (4.3) beziehungsweise mit dem zweiten Stützschenkel (4.2) fest verbundenen Seite gegenüberliegenden Seite jeweils einen nach auswärts, von der Durchstecköffnung (4.31) weg gerichteten, hakenförmigen Rand (4.41; 4.51) aufweisen zur Verankerung des Distanzstücks (4) an der Ausnehmung (1.11) im Fassungsträger (1.1) und
- wobei der Steg (4.3) mindestens ein zur Zentrierung der Leuchtstofflampenfassung (2) vorgesehenes Zentrierloch (4.32) aufweist.

2. Einrichtung nach Anspruch 1,
**dadurch gekennzeichnet,**
dass das Distanzstück (4) einstückig ist.

## Claims

1. Equipment for a screwless detachable connection of a fluorescent lamp holder (2) with a holder support (1.1), with a bridge-shaped spacer member (4), which displays a web (4.3), at least one angled first support limb (4.1) and at least one angled second support limb (4.2) for setting the spacer member (4) onto a recess (1.11) in the holder support (1.1) and for the retention of the web (4.3) by means of the support limbs (4.1; 4.2) at a spacing from the recess (1.11) in the holder support (1.1),
- which spacer member (4) displays at least one first spring tongue (4.4), which is cut out from the web (4.3) on three sides and bent out at the fourth side, which is firmly connected with the web (4.3), down towards that side of the web (4.3), on which the support limbs (4.1; 4.2) are situated,
- wherein the opening, that has arisen in the web (4.3) through the bending-out of the first spring tongue (4.4), is at the same time a plug-through opening (4.31) for the reception of the fluorescent lamp holder (2),
- which spacer member (4) displays at least one second spring tongue (4.5), which is cut out from the second support limb (4.2) on two sides,
- wherein both spring tongues (4.4; 4.5) at that side, which lies opposite the side firmly connected with either the web (4.3) or with the second support limb (4.2), display a respective hookshaped rim (4.41; 4.51), which is directed outwards away from the plug-through opening (4.31) for the anchoring of the spacer member (4) at the recess (1.1) in the holder support (1.1) and
- wherein the web (4.3) displays at least one centring hole (4.32) provided for the centring of the fluorescent lamp holder (2).

2. Equipment according to claim 1, characterised thereby, that the spacer member (4) is in one piece.

## Revendications

1. Dispositif pour relier de façon amovible et sans vis une douille de lampe fluorescente (2) à un support de douille (1.1), comportant une pièce d'écartement (4) en forme de pont qui possède une branche centrale (4.3), une ou plusieurs premières branches d'appui coudées (4.1) et une ou plusieurs secondes branches d'appui coudées (4.2) destinées à poser la pièce d'écartement (4) sur un creux (1.11) prévu dans le support de douille (1.1) et à fixer la branche centrale (4.3), à l'aide des branches d'appui (4.1 ; 4.2), à une certaine distance du creux (1.11) prévu dans le support de douille (1.1),
- ladite pièce d'écartement (4) possédant une ou plusieurs premières languettes élastiques (4.4) qui sont découpées, sur trois côtés, dans la branche centrale (4.3) et, sur le quatrième côté, qui est relié de façon fixe à la branche centrale (4.3), sont pliées vers l'extérieur et vers le bas, en direction du côté de la branche centrale (4.3) où se trouvent les branches d'appui (4.1 ; 4.2),
- étant précise que l'orifice obtenu dans la branche centrale (4.3) par le pliage vers l'extérieur de la première languette élastique (4.4) définit en même temps un orifice de passage (4.31) destiné à recevoir la douille de lampe fluorescente (2),
- ladite pièce d'écartement (4) possédant une ou plusieurs secondes lanuettes élastiques (4.5) découpées, sur deux côtés, dans la seconde branche d'appui (4.2),
- étant précisé que les deux languettes élastiques (4.4 ; 4.5) possèdent chacune, du côté opposé au côté relié de façon fixe à la branche centrale (4.3), respectivement à la seconde branche d'appui (4.2), un bord en forme de crochet (4.41 ; 4.51) dirigé vers l'extérieur et à l'opposé de l'orifice de passage (4.31), destiné à l'ancrage de la pièce d'écartement (4) au niveau du creux (1.11) prévu dans le support de douille (1.1), et
- étant précisé que la branche centrale (4.3) possède un ou plusieurs trous de centrale (4.32) prévu pour le centrage de la douille de lampe fluorescente (2).

2. Dispositif selon la revendication 1, caractérisé en ce que la pièce d'écartement (4) est réalisée d'une seule pièce.
